# FASCICULE DE BREVET EUROPEEN

(11) **EP 2 843 131 B1**
(45) Date de publication et mention de la délivrance du brevet: **28.09.2016**
(21) Numéro de dépôt: 14181866.6
(22) Date de dépôt: 21.08.2014
(51) Int. Cl.: E01F 13/04, E01F 13/08

(54) **Dispositif de contrôle d'accès, notamment pour véhicules**
Vorrichtung für Zugangskontrolle, insbesondere für Fahrzeuge
Access control device, in particular for vehicles

(30) Priorité: 02.09.2013 CH 14822013
(43) Date de publication de la demande: 04.03.2015
(73) Titulaire: Lemajess SA, 1870 Monthey 1 (CH)
(72) Inventeur: Brunner, François, 1870 Monthey 1 (CH)
(74) Mandataire: P&TS SA (AG, Ltd.)

(56) Documents cités:
- EP-A1- 0 581 675
- WO-A1-90/02228
- US-A1- 2005 238 424

## Description

### Domaine technique

La présente invention concerne un dispositif de contrôle d'accès, notamment pour véhicules, et en particulier un dispositif apte à être posé sur la chaussée en permettant de limiter l'accès des véhicules à une rue, une place de parc, ou un autre espace.

### Etat de la technique

On connait dans la technique plusieurs exemples de barrières mécaniques, manuelles, automatiques ou semi-automatiques, dont la fonction est de limiter sélectivement l'accès à une place de parc, ou un autre espace.

Le document DE102004018720, par exemple décrit une barrière escamotable autour d'un axe horizontal mue par un actionnement contenu dans un caisson posé sur le sol. Dans ce dispositif la barrière consiste en un panneau plat porté par deux bras pivotants relativement minces et allongés. Ce dispositif offre une faible résistance aux chocs et aux actes de vandalisme.

La demande de brevet FR2882071 décrit une barrière escamotable automatique comprenant une lisse pivotante autour d'un axe horizontal. Ce dispositif est aussi exposé et pourrait facilement être endommagé suite à un choc par un véhicule.

Plusieurs documents, par exemple FR2289678 et AU579863, décrivent des barrières en forme d'arceau ou de poteau posées sur la chaussée et articulés autour d'un pivot. Ces dispositifs très simples, doivent toutefois être levés et abaissés manuellement. EP0581675 décrit un dispositif similaire avec un actionnement automatique.

D'autres dispositifs, par exemple tels que décrit en FR2715674, US2005238424 et CN2190131Y comportent un actionneur entièrement enfoncé dans le sol. La pose de ces dispositifs, nécessitant de creuser une cavité dans la chaussée, est cependant relativement chère, et n'est pas possible en tous les endroits.

### Bref résumé de l'invention

Un but de la présente invention est de proposer une barrière automatique exempte des limitations des dispositifs connus. Plus particulièrement, la barrière ici proposée est de construction et pose simple et ne requiert pas le creusage préalable d'une cavité. En dépit de cela, la barrière de l'invention est remarquablement solide et apte à résister aux chocs occasionnés par le passage des véhicules, ainsi qu'aux déprédations.

Selon l'invention, ces buts sont atteints notamment au moyen de l'objet des revendications annexées, et notamment par un dispositif de contrôle d'accès apte à être posé sur la chaussée d'une place de parcage de véhicules comprenant : un élément fixe pouvant être fixé sur la chaussée ; un élément coulissant mobile guidé de façon à pouvoir coulisser relativement au dit élément fixe en une direction essentiellement perpendiculaire à la chaussée entre une position basse et une position levée ; un élément pivotant pouvant tourner autour d'un axe de rotation essentiellement parallèle à la chaussée et solidaire du dit élément coulissant; le dispositif comprenant en outre un actionneur agencé pour déplacer le dit élément coulissant entre la position basse et la position levée, et un élément de transmission pour communiquer le mouvement de l'élément coulissant à l'élément pivotant, en sorte que ce dernier ne dépasse pas en hauteur l'élément coulissant lorsque ceci est en position basse, et assume une position essentiellement perpendiculaire au plan de la chaussée lorsque l'élément coulissant est en position levée caractérisé en ce que l'élément fixe et l'élément coulissant ont une forme essentiellement parallélépipédique, et s'emboîtent l'un dans l'autre, tandis que l'élément pivotant comporte deux bras parallèles solidaires de l'axe de rotation.

Cette solution présente notamment l'avantage par rapport à l'art antérieur de présenter une hauteur au sol minimale en position basse. Par ailleurs, les dimensions de l'élément pivotant sont très contenues, ce qui permet une construction compacte et solide. Par ailleurs, le dispositif est optionnellement protégé par une ceinture en pierre, maçonnerie, ou autre matériaux.

L'invention comprend un dispositif électromécanique qui assure une entrave au passage ou au stationnement de véhicules routiers. Il correspond à un portail situé sur la voie de roulement qui peut être commandé pour s'ouvrir ou se fermer sur place ou à distance.

Pour répondre à cet objectif, dans la position ouverte sur la voie de roulement, la hauteur hors-tout doit préférablement se situer en dessous de 10 cm environ pour permettre le passage de tout véhicule sans obstacle.

Un actionneur électromécanique permet d'actionner une partie tournante qui est articulée par rapport à un élément doté de mouvement vertical. En position haute, le dispositif de blocage empêche physiquement le passage au véhicules, et peut optionnellement mettre en évidence des messages, des instructions, ou des indications commerciales.

### Brève description des figures

Des exemples de mise en oeuvre de l'invention sont indiqués dans la description illustrée par les figures annexées dans lesquelles :
- La figure 1 illustre une vue du haut (coupe CC' en Fig. 2) de la barrière de l'invention.
- La figure 2 illustre une coupe latérale (selon le plan AA' de la figure 1) du dispositif de l'invention, en position basse.
- La figure 3 représente en coupe le dispositif de l'invention, selon le plan AA', en position levée.
- La Figure 4 montre le dispositif de l'invention en coupe, selon le plan BB', en position basse.
- La Figure 5 montre le dispositif de l'invention en coupe, selon le plan BB', en position levée.

### Exemple(s) de mode de réalisation de l'invention

Avec référence aux figures 1 et 2, le dispositif de l'invention comporte un premier casier ou coffre 4 destiné à être fixé sur la chaussée, et un second coffre 3 dont la forme et les dimensions épousent celles du premier casier 4 de façon à ce qu'il puisse s'emboîter et coulisser sur ce dernier. Dans l'exemple illustré, les coffres 3 et 4 sont de forme parallélépipédique, mais l'invention n'est pas limité à cette forme et les coffres 3 et 4 peuvent assumer d'autres formes selon les nécessités.

Les dimensions des coffres 3 et 4 sont aussi variables selon le besoin. On les choisira typiquement en fonction de la garde au sol et de la largeur typiques des voitures qui devront passer sur le dispositif lorsqu'il est baissé. Préférablement la hauteur totale en position basse est inférieure à 10 centimètres environ.

Le coulissement vertical du coffre 3 par rapport à l'élément 4, fixé sur la surface de la chaussée, est réalisé par le vérin à vis 2 actionné par le moteur électrique 1. Préférablement, une extrémité du vérin 2 est posée sur le fond du coffre 4, tandis que l'autre pousse sur une plaque relativement flexible 9, au sommet du casier mobile 3, dont la fonction sera expliquée par la suite.

Les coffres 3 et 4 sont préférablement entourés par une ceinture de protection 11, en pierre, maçonnerie ou en métal, pour le protéger des chocs et des écrasements occasionnés par le passage de véhicules.

Le dispositif de l'invention comporte également un élément pivotant 6 articulé au coffre mobile 3 et pouvant tourner autour d'un axe horizontal 5. Comme illustré sur les figures 1, 2 et 4, lorsque le coffre mobile 3 se trouve en position basse, l'élément pivotant 6 ne dépasse pas en hauteur les coffres 3 et 4, est parallèle au sol et au moins partiellement protégé par la ceinture de protection 11.

La figure 3 illustre le dispositif de l'invention en position levée. L'élément coulissant 6 est un robuste cadre métallique et assume une orientation essentiellement verticale et orthogonale au plan de la chaussée. L'espace 60 entouré par le cadre 6 peut être vide ou comporter un panneau de signalisation, une affiche, ou toute autre indication.

Le dispositif de transmission qui assure le coulissement du coffre 3 et le pivotement de l'élément 6 sera maintenant décrit avec référence aux figures 4 et 5. Le moteur électrique 1 agit sur la vis sans fin 2 et provoque la fermeture du parallélogramme articulé qui pousse la plaque 9 vers le haut, faisant coulisser ainsi le coffre 3 en haut ou en bas. La figure 5 montre que, en cas de blocage ou de forces externes, la plaque 9 se déforme sous la force du vérin 2. Un contact électrique 10 permet d'arrêter le moteur en cas de force excessive, empêchant ainsi des déformations permanentes.

L'élément pivotant 6 est entraîné en rotation par un ou plusieurs câbles flexibles 7 dont une extrémité est reliée à un point fixe 18, et l'autre extrémité est fixée à un point sur la circonférence le l'axe de pivotement 5. La poussée verticale rectiligne du coffre extérieur 3 assure un mouvement de rotation de l'arbre 5 de 110° à 90° environ sur les 360° que comporte la circonférence totale de l'arbre. L'arbre5 entraîne à son tour l'ensemble pivotant 6.

Préférablement, la section et/ la nature des câbles 7 sont telles qu'ils puissent agir sur l'élément pivotant 6 non seulement en traction lorsque la barrière est levée, mais aussi en compression, lorsque la barrière est repliée. Cette disposition assure que l'élément 6 se lève automatiquement et assume une orientation verticale lorsque le coffre 3 est soulevé.

L'actionnement du moteur 1 est préférablement commandé à distance par une télécommande radio, mais d'autres systèmes de commande sont aussi possibles, par exemple par un contact électrique à clé. Dans une variante, le moteur 1 pourrait aussi être commandé à distance par l'intermédiaire d'un réseau de données, par exemple internet, ou un réseau téléphonique mobile.

L'approvisionnement énergétique du moteur 1 est préférablement assuré par un branchement à un réseau de distribution électrique. On peut toutefois envisager, dans le cadre de l'invention, des sources d'énergie électriques ou mécaniques alternatives, ou l'utilisation de la batterie électrique d'un véhicules par un branchement à la prise allume-cigares. On pourrait encore prévoir une possibilité d'actionnement manuel en cas d'absence de l'approvisionnement électrique.

La présente description illustre, avec l'aide des figures, un mode de réalisation préféré de l'invention, mais elle n'est pas limité par cet exemple et permet nombreuses variantes, sans pour cela sortir de l'objet des revendications. Le câbles 7 pourraient par exemple être remplacés par des rubans ou autres éléments flexibles, ou par des bielles. La ceinture de protection 11 pourrait être réalisé en éléments mécaniques soudés, en lieu qu'en pierre ou maçonnerie. Le dispositif de control d'accès pourrait aussi, si nécessaire, être partiellement ou totalement enfoncé sous le plan de la chaussée.
- 1: moteur électrique
- 2: vérin à vis
- 3: coffre coulissant
- 4: coffre fixe
- 5: axe de pivotement
- 6: cadre pivotant
- 7: câble
- 8: point d'ancrage du câble sur l'axe
- 9: plaque flexible
- 10: contact électrique
- 11: ceinture de protection
- 18: point fixe d'ancrage du câble
- 60: panneau

## Revendications

1. Dispositif de contrôle d'accès apte à être posé sur la chaussée d'une place de parcage de véhicules comprenant : un élément fixe (4) pouvant être fixé sur la chaussée ; un élément coulissant mobile (3) guidé de façon à pouvoir coulisser relativement au dit élément fixe (4) en une direction essentiellement perpendiculaire à la chaussée entre une position basse et une position levée ; un élément pivotant (6) pouvant tourner autour d'un axe de rotation (5) essentiellement parallèle à la chaussée et solidaire du dit élément coulissant (3); le dispositif comprenant en outre un actionneur (1, 2) agencé pour déplacer le dit élément coulissant entre la position basse et la position levée, dans laquelle le passage est empêché auxdits véhicules, **caractérisé par** un élément de transmission (7) pour communiquer le mouvement de l'élément coulissant à l'élément pivotant (6), en sorte que ce dernier ne dépasse pas en hauteur l'élément coulissant (3) lorsque ceci est en position basse, et assume une position essentiellement perpendiculaire au plan de la chaussée lorsque l'élément coulissant (3) est en position levée, et en ce que l'élément fixe (4) et l'élément coulissant (3) ont une forme essentiellement parallélépipédique, et s'emboîtent l'un dans l'autre, tandis que l'élément pivotant (6) comporte deux bras parallèles solidaires de l'axe de rotation (5).

2. Dispositif selon la revendication précédente, dans lequel l'élément pivotant (6) comporte deux bras parallèles reliés par un panneau plat, les deux bras parallèles étant essentiellement perpendiculaire au plan de la chaussée en position levée.

3. Dispositif selon l'une des revendications précédentes, dans lequel l'actionneur comporte un vérin (2) avec une vis parallèle au plan de la chaussée.

4. Dispositif selon l'une des revendications précédentes, dans lequel ledit actionneur agit sur une plaque flexible (9) au sommet de l'élément coulissant (3).

5. Dispositif selon l'une des revendications précédentes, dans lequel ledit élément de transmission comporte un organe flexible (7) allongé dont une extrémité est fixée à un point d'hauteur fixe et une autre extrémité s'enroule autour du dit axe de rotation (5), ou d'un élément cylindrique coaxiale de celui-ci.

6. Dispositif selon la revendication précédente, dans lequel ledit organe flexible (7) est suffisamment rigide pour transmettre un couple bidirectionnel à l'axe de rotation (5).

7. Dispositif selon l'une des revendications précédentes, comportant une ceinture de protection en pierre ou en maçonnerie autour de l'élément fixe.

8. Dispositif selon l'une des revendications précédentes dont la hauteur, lorsque l'élément coulissant (3) est en position basse, est inférieure à 10 cm.

## Patentansprüche

1. Zugangskontrollgerät ausgebildet für die Installation an der Fahrbahn an einem Parkplatz für Fahrzeuge aufweisend ein festes Element (4) ausgebildet um an der Fahrbahn befestigt zu werden; ein bewegliches Gleitelement (3), das so geführt ist, dass es ausgebildet ist, sich in eine Richtung grundsätzlich rechtwinkelig zu der Fahrbahn zwischen einer niedrigen Position und einer hohen Position zu bewegen; ein Drehelement (6) ausgebildet sich um eine Rotationsachse (5) grundsätzlich parallel zu der Fahrbahn zu drehen und verbunden mit dem Gleitelement (3); Das Gerät weist weiter einen Aktuator (1, 2) auf, der ausgebildet ist, das Gleitelement zwischen der niedrigen Position und der hohen Position, in der die Durchfahrt von Fahrzeugen unterbunden wird, zu bewegen, **gekennzeichnet durch** ein Übertragungselement (7) zum Übertragen der Bewegung von dem Gleitelement auf das Drehelement (6), so dass letzteres nicht die Höhe des Gleitelements (3) übersteigt, wenn es in der niedrigen Position ist, und eine Position grundsätzlich rechtwinkelig zu der Fahrbahn annimmt, wenn das Gleitelement (3) in der hohen Position ist, und **dadurch**, dass das feste Element (4) und das Gleitelement (3) grundsätzlich kastenförmig sind und einander einschließen, während das Drehelement zwei parallele Arme hat, die mit der Rotationsachse (5) verbunden sind.

2. Zugangskontrollgerät nach dem vorigen Anspruch, wobei das Drehelement zwei parallele Arme hat, die von einer flachen Platte verbunden sind, wobei die parallelen Arme in der hohen Position grundsätzlich rechtwinkelig zu der Ebene der Fahrbahn sind.

3. Zugangskontrollgerät nach einem der vorigen Ansprüche, wobei der Aktuator eine Winde mit einer Schraubenspindel parallel zu der Ebene der Fahrbahn aufweist.

4. Zugangskontrollgerät nach einem der vorigen Ansprüche, wobei der Aktuator auf eine flexible Platte (9) oben auf dem Gleitelement (3) wirkt.

5. Zugangskontrollgerät nach einem der vorigen Ansprüche, wobei das Übertragungselement ein flexibles Organ (7) aufweist, das länglich ist, das eine Extremität an einem festen Höhenpunkt und eine andere Extremität, die sich selbst um die Rotationsachse (5) oder um ein dazu koaxiales zylindrisches Element wickelt.

6. Zugangskontrollgerät nach dem vorigen Anspruch, wobei das flexible Organ (7) ausreichend steif ist, um ein bidirektionales Drehmoment auf die Rotationsachse (5) zu übertragen.

7. Zugangskontrollgerät nach einem der vorigen Ansprüche, aufweisend einen Schutzgürtel eines Steins oder eines Mauerwerks um das feste Element.

8. Zugangskontrollgerät nach einem der vorigen Ansprüche, dessen Höhe weniger als 10 cm ist, wenn das Gleitelement (3) in der niedrigen Position ist.

## Claims

1. Access control device adapted for installation on the roadway at a parking place for vehicles, comprising: a fixed element (4) capable of being fastened to the roadway; a movable sliding element (3) guided so as to be able to slide in a direction essentially perpendicular to the roadway relative to said fixed element (4) between a low position and a high position; a pivoting element (6) arranged to rotate about a rotation axis (5) essentially parallel to the roadway and united to said sliding element (3); the device moreover including an actuator (1, 2) arranged to move the sliding element between the low position and the high position in which the passage of said vehicles is impeded, **characterized by** a transmission element (7) for transmitting motion from the sliding element to the pivoting element (6) such that the latter does not surpass in height the sliding element (3) when it is in the low position, and assumes a position essentially orthogonal to the roadway when the sliding element (3) is in the high position, **and in that** the fixed element (4) and the sliding element (3) are essentially box-shaped and encase one another, while the pivoting element has two parallel arms united to the rotation axis (5).

2. Access control device according to the preceding claim, in which the pivoting element has two parallel arms united by a flat panel, the parallel arms being essentially orthogonal to the plane of the roadway in the high position.

3. Access control device according to any one of the preceding claims, wherein the actuator comprises a jack (2) with a screw parallel to the plane of the roadway.

4. Access control device according to any one of the preceding claims, wherein said actuator acts on a flexible plate (9) at the top of the sliding element (3).

5. Access control device according to any one of the preceding claims, wherein said transmission element includes a flexible organ (7), elongated, having a extremity attached at a fixed-height point and another extremity that wraps itself around said rotation axis (5) or around a cylindrical element coaxial thereto.

6. Access control device according to the preceding claim, wherein said flexible organ (7) is sufficiently stiff to transmit a bidirectional torque to the rotation axis (5).

7. Access control device according to any one of the preceding claims, including a protection belt of stone or masonry around the fixed element.

8. Access control device according to any one of the preceding claims, whose height when the sliding element (3) is in the low position is less than 10 cm.
